# FASCICULE DE BREVET EUROPEEN

(11) **EP 4 633 884 B1**
(45) Date de publication et mention de la délivrance du brevet: **15.04.2026**
(21) Numéro de dépôt: 23836902.9
(22) Date de dépôt: 12.12.2023
(51) Int. Cl.: B26B 3/02

(54) **COUTEAU DE CUISINE**
KÜCHENMESSER
KITCHEN KNIFE

(30) Priorité: 14.12.2022 FR 2213388
(43) Date de publication de la demande: 22.10.2025
(73) Titulaire: SEB S.A., 69130 Ecully (FR)
(72) Inventeur: PERRIER, Nicolas, 69134 Écully Cedex (FR); PLICHON, Stéphane, 69134 Écully Cedex (FR); SUCHET, Stéphane, 69134 Écully Cedex (FR)
(74) Mandataire: SEB Développement
(86) Numéro de dépôt international: PCT/FR2023/051982
(87) Numéro de publication internationale: WO 2024/126940

(56) Documents cités:
- CN-U- 202 207 047
- DE-A1- 3 932 050
- FR-A1- 2 997 335
- US-S- D 358 529

## Description

### DOMAINE DE L'INVENTION

La présente invention concerne le domaine des couteaux, et plus précisément des couteaux de cuisine.

### ETAT DE LA TECHNIQUE

Les couteaux, et en particulier les couteaux de cuisine, peuvent être tenus en main et utilisés pendant de longues périodes. Leur conception est donc primordiale pour conférer à l'utilisateur la meilleure expérience possible, ainsi qu'une certaine maîtrise et dextérité du geste.

L'un des facteurs importants de cette expérience utilisateur réside dans la conception du manche de couteau, appelé également poignée.

Il existe de nombreuses formes et tailles de manches de couteaux de cuisine qui varient en fonction de l'usage et parfois de la taille de la lame.

Il existe également différents agencements de matières qui composent les manches de couteaux de cuisines, qu'ils soient monoblocs (c'est-à-dire que le manche est fabriqué dans la même matière que la lame) ou multi-matériaux.

En ce qui concerne l'ergonomie de ces manches, il existe des couteaux avec des manches ayant des formes diverses, fabriqués avec des matières spécifiques, pour essayer d'optimiser la gestuelles et le confort de l'utilisateur quand celui-ci utilise le couteau pour cuisiner. Le document US D 358,529 S1 donne un exemple de couteau avec un manche spécifique.

Toutefois, il est très difficile de trouver un équilibre parfait entre tous les critères de conception et les modèles existants vont souvent privilégier un aspect plutôt qu'un autre, ce qui nuira au final à cet équilibre pourtant recherché.

### EXPOSE DE L'INVENTION

Un but de la présente invention est de fournir un couteau dont la prise en main par un utilisateur est non seulement confortable mais également sure, en particulier sans mouvement impromptus de la main lors de l'utilisation du couteau.

Un autre but de la présente invention est de fournir un couteau ne nécessitant pas de pression trop forte sur la poignée lors de son utilisation, évitant une fatigabilité musculaire.

Un but de la présente invention est en effet de fournir un couteau qui facilite les mouvements habituels impartis par l'utilisateur, procurant une grande précision de coupe à l'utilisateur.

Encore un but de la présente invention est de fournir un couteau avec une géométrie spécifique de la poignée permettant d'optimiser la préhension à l'utilisateur. Une bonne préhension aura pour avantage d'éviter une usure prématurée de la lame dû à un mauvais usage.

En particulier, un but de la présente invention est de fournir un couteau avec une poignée dont la forme s'adapte naturellement à la forme de la main, quelle que soit la taille de la main de l'utilisateur, et quelle que soit la main (droite ou gauche) utilisée.

Un autre but de la présente invention est de fournir un couteau pour lequel la prise en main est optimisée, et où l'effort nécessaire pour bien tenir et maintenir le couteau est limité.

Un autre but de la présente invention est de fournir un couteau où la fatigue de l'utilisateur est réduite et où ses efforts sont concentrés sur la coupe et non sur la prise en main du couteau.

Un autre but de la présente invention est de fournir un couteau monobloc, c'est-à-dire dont la poignée est formée dans le matériau semblable à celui de la lame, en particulier un matériau métallique, qui ne glisse pas dans la main de l'utilisateur lorsque ce dernier l'utilise.

Encore un but de la présente invention est de fournir un couteau dont les principes de conception sont applicables à toutes tailles de couteau.

A cette fin, on propose un couteau, comprenant
- une lame ayant un dos de lame et un fil de lame tranchant opposé au dos de lame, la lame s'étendant dans un plan longitudinal selon une direction longitudinale entre une extrémité distale et une extrémité proximale,
- une poignée s'étendant à partir de l'extrémité proximale de la lame selon la direction longitudinale, la poignée ayant une portion de jonction reliée à l'extrémité proximale de la lame, et une portion principale de préhension s'étendant à partir de la portion de jonction, la portion principale de préhension ayant

une tranche supérieure s'étendant sensiblement dans le prolongement du dos de lame dans le plan longitudinal,
une tranche inférieure s'étendant dans le plan longitudinal et opposée à la tranche supérieure,
deux flancs respectivement de part et d'autre du plan longitudinal et s'étendant entre la tranche supérieure et la tranche inférieure,
chaque flanc étant formé d'une portion de flanc supérieure relié à la tranche supérieure et d'une portion de flanc inférieure reliée à la tranche inférieure, la portion de flanc supérieure étant reliée à la portion de flanc inférieure par l'intermédiaire d'une arête de préhension faisant saillie transversalement et constituant la zone du flanc la plus à l'extérieur transversalement par rapport au plan longitudinal,

dans lequel la portion principale de préhension de la poignée a une forme présentant un évasement longitudinal s'étendant à partir de la portion de jonction dans le plan longitudinal et défini par un angle d'évasement longitudinal α formé entre la tranche inférieure et la tranche supérieure, l'angle d'évasement longitudinal α ayant une valeur fixe comprise entre 3° et 8°, et
dans lequel la distance dans le plan longitudinal entre la tranche inférieure et la tranche supérieure à une position donnée selon la direction longitudinale définit une hauteur de poignée, et la distance dans le plan longitudinal entre la tranche inférieure et la projection de l'arête de préhension dans le plan longitudinal à une position donnée selon la direction longitudinale définit une flèche inférieure, le rapport entre la flèche inférieure et la hauteur de poignée étant sensiblement constant en tout point de la portion principale de préhension de la poignée selon la direction longitudinale et a une valeur fixe comprise entre 13% et 20%.

Des aspects préférés mais non limitatifs de ce couteau, pris seuls ou en combinaison, sont les suivants :
- l'angle d'évasement longitudinal α a une valeur fixe comprise entre 3.5° et 5.5°.
- le rapport entre la flèche inférieure et la hauteur de poignée a une valeur fixe comprise entre 15% et 18%, de préférence une valeur de l'ordre de 17%.
- la tranche supérieure et la tranche inférieure s'étendent chacune selon une droite, et dans lequel chaque arête de préhension s'étend selon une droite.
- l'arête de préhension est saillante par rapport au flanc, l'angle interne formé entre la portion de flanc supérieure et la portion de flanc inférieure définissant un angle d'arête de préhension θ qui est de préférence inférieur à 160°, de préférence encore compris entre 120° et 150°, et de préférence encore compris entre 135° et 145.
- la hauteur de poignée de la portion principale de préhension au niveau de la liaison avec la portion de jonction a une valeur comprise entre 17mm et 22mm, de préférence une valeur comprise entre 18mm et 21mm, de préférence encore de l'ordre de 20 mm.
- la portion de jonction comprend

∘ **une tranche** de jonction supérieure s'étendant sensiblement dans le prolongement du dos de lame dans le plan longitudinal, la tranche de jonction supérieure reliant le dos de lame à la tranche supérieure de la portion principale de préhension,
∘ une tranche de jonction inférieure s'étendant dans le plan longitudinal et opposée à la tranche de jonction supérieure, la tranche de jonction inférieure reliant l'extrémité proximale de la lame à la tranche inférieure de la portion principale de préhension,
∘ deux flancs de jonction respectivement de part et d'autre du plan longitudinal et s'étendant entre la tranche de jonction supérieure et la tranche de jonction inférieure,
∘ chaque flanc de jonction étant formé d'une portion de flanc de jonction supérieure relié à la tranche de jonction supérieure et d'une portion de flanc de jonction inférieure reliée à la tranche de jonction inférieure, la portion de flanc de jonction supérieure étant reliée à la portion de flanc de jonction inférieure par l'intermédiaire d'une arête de préhension de jonction faisant saillie transversalement et constituant la zone du flanc de jonction la plus à l'extérieur transversalement par rapport au plan longitudinal,
∘ dans lequel la distance dans le plan longitudinal entre la tranche de jonction inférieure et la tranche de jonction supérieure à une position donnée selon la direction longitudinale définit une hauteur de jonction, et la distance dans le plan longitudinal entre la tranche de jonction inférieure et la projection de l'arête de préhension de jonction dans le plan longitudinal à une position donnée selon la direction longitudinale définit une flèche de jonction inférieure, le rapport entre la flèche de jonction inférieure et la hauteur de jonction étant décroissant selon la direction longitudinale en partant de la lame en direction de la portion principale de préhension.
   - le rapport entre la flèche de jonction inférieure et la hauteur de jonction a une valeur maximale comprise entre 35% et 55%, de préférence une valeur maximale comprise entre 45% et 50%.
   - le rapport entre la flèche de jonction inférieure et la hauteur de jonction a une valeur minimale égale à la valeur du rapport entre la flèche inférieure et la hauteur de poignée de la portion principale de préhension.
   - chaque arête de préhension de jonction est courbe et comprend un point d'inflexion auquel un changement de concavité est présent.
   - la projection du point d'inflexion dans le plan longitudinal est à une distance de la portion principale de préhension comprise entre 5 mm et 10 mm, de préférence comprise entre 6 mm et 9 mm.
   - la portion de jonction de la poignée a une forme présentant un évasement longitudinal s'étendant à partir de la lame dans le plan longitudinal et défini par un angle d'évasement longitudinal de jonction αJ formé entre la tranche de jonction inférieure et la tranche de jonction supérieure, l'angle d'évasement longitudinal de jonction αJ ayant une valeur fixe comprise entre 15° et 20°.
   - la tranche de jonction supérieure s'étend selon une droite et la tranche de jonction inférieure s'étend selon une courbe présentant un point d'inflexion de tranche auquel un changement de concavité est présent.
   - la hauteur de jonction de la portion de jonction a une valeur minimale comprise entre 14 mm et 18 mm, de préférence comprise entre 15 mm et 16 mm.
   - la poignée comprend en outre une portion d'extrémité reliée à et s'étendant à partir de la portion principale de préhension, la portion d'extrémité comprenant
∘ une tranche d'extrémité supérieure s'étendant sensiblement dans le prolongement du dos de lame dans le plan longitudinal, la tranche d'extrémité supérieure étant reliée à la tranche supérieure de la portion principale de préhension,
∘ une tranche d'extrémité inférieure s'étendant dans le plan longitudinal et opposée à la tranche d'extrémité supérieure, la tranche d'extrémité inférieure étant reliée à la tranche inférieure de la portion principale de préhension,
∘ deux flancs d'extrémité respectivement de part et d'autre du plan longitudinal et s'étendant entre la tranche d'extrémité supérieure et la tranche d'extrémité inférieure,
∘ chaque flanc d'extrémité étant formé d'une portion de flanc d'extrémité supérieure relié à la tranche d'extrémité supérieure et d'une portion de flanc d'extrémité inférieure reliée à la tranche d'extrémité inférieure, la portion de flanc d'extrémité supérieure étant reliée à la portion de flanc d'extrémité inférieure par l'intermédiaire d'une arête de préhension d'extrémité faisant saillie transversalement et constituant la zone du flanc d'extrémité la plus à l'extérieur transversalement par rapport au plan longitudinal,
∘ dans lequel la distance dans le plan longitudinal entre la tranche d'extrémité inférieure et la tranche d'extrémité supérieure à une position donnée selon la direction longitudinale définit une hauteur d'extrémité, et la distance dans le plan longitudinal entre la tranche d'extrémité inférieure et la projection de l'arête de préhension d'extrémité dans le plan longitudinal à une position donnée selon la direction longitudinale définit une flèche d'extrémité inférieure, le rapport entre la flèche d'extrémité inférieure et la hauteur d'extrémité étant décroissant selon la direction longitudinale en partant d'une extrémité libre de la portion d'extrémité en direction de la portion principale de préhension.
   - le rapport entre la flèche d'extrémité inférieure et la hauteur d'extrémité a une valeur minimale comprise entre 0% et 10%, de préférence une valeur minimale comprise entre 2% et 5%.
   - le rapport entre la flèche d'extrémité inférieure et la hauteur d'extrémité a une valeur maximale égale à la valeur du rapport entre la flèche inférieure et la hauteur de poignée de la portion principale de préhension.
   - chaque arête de préhension d'extrémité est courbe et ne présente pas de point d'inflexion.
   - la tranche d'extrémité supérieure s'étend selon une droite et la tranche d'extrémité inférieure s'étend selon une courbe ne présentant pas de point d'inflexion.
   - le couteau est monobloc.

### DESCRIPTION DES FIGURES

D'autres caractéristiques et avantages de l'invention ressortiront encore de la description qui suit, laquelle est purement illustrative et non limitative et doit être lue en regard des dessins annexés, sur lesquels :
- La figure 1 est une vue en perspective d'un couteau selon un premier mode de réalisation ;
- La figure 2 est une vue de côté du couteau de la figure 1 ;
- La figure 3 est une vue de dessus du couteau de la figure 1 ;
- La figure 4 est une vue de dessous du couteau de la figure 1 ;
- La figure 5 est la vue de côté de la figure 2 sur laquelle l'angle d'évasement longitudinal α a été représenté ;
- La figure 6 est la vue de côté de la figure 2 sur laquelle l'angle d'évasement longitudinal de jonction αJ a été représenté ;
- La figure 7 est la vue de dessus de la figure 4 sur laquelle l'angle d'évasement transversal β a été représenté ;
- La figure 8 est la vue de dessus de la figure 4 sur laquelle l'angle d'évasement transversal de jonction βJ a été représenté ;
- La figure 9 est une vue en coupe transversale de la portion de jonction de la poignée du couteau selon la ligne de coupe A-A de la figure 3 ;
- La figure 10 est une vue en coupe transversale de la portion principale de préhension de la poignée du couteau selon la ligne de coupe B-B de la figure 3 ;
- La figure 11 est une vue en coupe transversale de la portion d'extrémité de la poignée du couteau selon la ligne de coupe C-C de la figure 3 ;
- La figure 12 est une vue en perspective d'un couteau selon un deuxième mode de réalisation ;
- La figure 13 est une vue de côté du couteau de la figure 12 ;
- La figure 14 est une vue de dessus du couteau de la figure 12 ;
- La figure 15 est une vue de dessous du couteau de la figure 12 ;
- La figure 16 est une vue de côté de la poignée du couteau selon le deuxième mode de réalisation, illustrant les angles de gorge ;
- La figure 17 est une vue en perspective d'un couteau selon un troisième mode de réalisation ;
- La figure 18 est une vue de côté du couteau de la figure 17 ;
- La figure 19 est une vue de dessus du couteau de la figure 17 ;
- La figure 20 est une vue de dessous du couteau de la figure 17 ;
- La figure 21 est une vue de côté de la poignée du couteau selon le troisième mode de de réalisation, illustrant les angles de gorge.

### DESCRIPTION DETAILLEE DE L'INVENTION

Un couteau est formé d'une lame 1 à partir de laquelle s'étend une poignée 2, aussi communément appelé manche.

La lame 1 présente toujours la géométrie suivante. Elle a un dos de lame 11 et un fil de lame 12 tranchant opposé au dos de lame 11, le fil de lame 12 tranchant formant le côté par lequel un utilisateur peut couper. La lame 1 s'étend dans un plan longitudinal selon une direction longitudinale L entre une extrémité distale 13 et une extrémité proximale 14. L'extrémité distale 13 constitue l'extrémité libre de la lame, en général en forme de pointe ou arrondie. L'extrémité proximale 14 est quant à elle couplée avec la poignée 2 comme on le verra plus loin.

La lame 1 est en général une pièce monobloc formé dans un matériau unique, par exemple à base métallique.

La lame 1 peut prendre différentes formes et différentes tailles en fonction de l'utilisation recherchée.

Comme indiqué plus haut, la poignée 2 s'étend à partir de l'extrémité proximale 14 de la lame 1 selon la direction longitudinale L, la poignée 2 étant reliée à l'extrémité proximale 14 de la lame 1.

Pour des couteaux de cuisine, la poignée 2 est reliée à la lame 1 de manière solidaire et fixe. La poignée peut par exemple être soudée avec la lame, en particulier pour le cas des couteaux monoblocs. Rappelons qu'un couteau monobloc est un couteau dont la poignée est formée dans un matériau semblable à celui de la lame, en particulier un matériau à base métallique. De préférence, un couteau monobloc a une poignée et une lame formées dans le même matériau.

De préférence, le couteau proposé est monobloc. Il pourra par exemple être fabriqué dans un matériau métallique, en particulier un alliage d'acier, par exemple en inox.

De manière globale, la poignée 2 comprend une tranche de poignée supérieure 21 s'étendant sensiblement dans le prolongement du dos de lame 11 dans le plan longitudinal, et une tranche de poignée inférieure 22 s'étendant dans le plan longitudinal et opposée à la tranche de poignée supérieure 21.

La poignée 2 comprend en outre deux flancs de poignée 23 respectivement de part et d'autre du plan longitudinal et s'étendant entre la tranche de poignée supérieure 21 et la tranche de poignée inférieure 22. Chaque flanc de poignée 23 permet ainsi de relier la tranche de poignée supérieure 21 à la tranche de poignée inférieure 22.

Ces flancs de poignée 23 sont de préférence bombés transversalement vers l'extérieur par rapport au plan longitudinal. Ce sont les flancs de poignée 23 qui vont notamment définir le volume de la poignée 2.

De préférence, chaque flanc de poignée 23 est formé d'une portion de flanc de poignée supérieure 231 relié à la tranche de poignée supérieure 21 et d'une portion de flanc de poignée inférieure 232 reliée à la tranche de poignée inférieure 22.

De préférence encore, la portion de flanc de poignée supérieure 231 est reliée à la portion de flanc de poignée inférieure 232 par l'intermédiaire d'une arête de préhension de poignée 233 faisant saillie transversalement et constituant la zone du flanc de poignée la plus à l'extérieur transversalement par rapport au plan longitudinal. Une telle arête de préhension de poignée 233 est formée en partie basse de la poignée 2, c'est-à-dire du côté de la tranche de poignée inférieure 22. Plus précisément, l'arête de préhension de poignée 233 est plus proche de la tranche de poignée inférieure 22 que de la tranche de poignée supérieure 21.

Une telle arête de préhension de poignée 233 est prévue pour se loger dans la ligne interphalangienne de l'utilisateur afin que sa main épouse parfaitement la poignée du couteau. La prise en main par l'utilisateur est donc plus agréable et la manipulation du couteau est sécurisée puisque cette arête de préhension de poignée 233 permet d'éviter au couteau de tourner dans la main autour de son axe longitudinal.

La poignée est de préférence symétrique par rapport au plan longitudinal. Dans ce cas, la structure et géométrie des flancs sont notamment identiques, les flanc étants également symétriques par rapport au plan longitudinal. Une telle configuration est particulièrement avantageuse pour que le couteau puisse être utilisé indifféremment par un droitier ou par un gaucher, avec les mêmes avantages.

De manière préférée, la poignée 2 est formée de plusieurs portions selon la position longitudinal considérée, ces portions ayant des formes et fonctions pouvant différer.

La poignée 2 peut tout d'abord avoir une portion de jonction 100 reliée à l'extrémité proximale 14 de la lame 1. Outre le fait de faire le lien entre la lame 1 et le reste de la poignée 2, cette portion de jonction 100 peut aussi être prévue pour favoriser les manipulations fines du couteau, par exemple lorsque le couteau doit être incliné selon un axe de translation orthogonal au plan longitudinal.

La poignée 2 a en outre une portion principale de préhension 200 s'étendant à partir de la portion de jonction 100, et permettant à l'utilisateur d'avoir une prise en main complète du couteau avec l'ensemble de sa main. Cette portion principale de préhension 200 correspond à la portion la plus grande de la poignée dans le sens longitudinal.

La portion principale de préhension 200 peut par exemple représenter au moins les 2/3 de la longueur de la poignée, voire au moins les 3/4 de la longueur de la poignée, par exemple 80% de la longueur.

De manière préférée mais non nécessaire, la poignée 2 comprend en outre une portion d'extrémité 300 reliée à et s'étendant à partir de la portion principale de préhension 200. Si elle est présente, cette portion d'extrémité 300 constitue ainsi l'extrémité libre de la poignée, opposée à la pointe de la lame.

### Portion principale de préhension

Tout comme la poignée 2 en général, la portion principale de préhension 200 a une tranche supérieure 221 (aussi appelée tranche de préhension supérieure) s'étendant sensiblement dans le prolongement du dos de lame 11 dans le plan longitudinal, une tranche inférieure 222 (aussi appelée tranche de préhension inférieure) s'étendant dans le plan longitudinal et opposée à la tranche supérieure 221, et deux flancs 223 (aussi appelés flancs de préhension) respectivement de part et d'autre du plan longitudinal et s'étendant entre la tranche supérieure 221 et la tranche inférieure 222.

Selon une conception préférée mais non obligatoire, chaque flanc est formé d'une portion de flanc supérieure 2231 relié à la tranche supérieure 221 et d'une portion de flanc inférieure 2232 reliée à la tranche inférieure 222.

De préférence encore, la portion de flanc supérieure 2231 est reliée à la portion de flanc inférieure 2232 par l'intermédiaire d'une arête de préhension 2233 faisant saillie transversalement et constituant la zone du flanc la plus à l'extérieur transversalement par rapport au plan longitudinal, comme on le voit bien représenté à la figure 11 par exemple qui illustre une coupe transversale de la poignée dans la portion principale de préhension.

L'arête de préhension 2233 est de préférence positionnée spécifiquement pour se loger dans la ligne interphalangienne de l'utilisateur afin que sa main épouse parfaitement la poignée du couteau.

A cet égard et en référence à la figure 10, il est défini la hauteur de poignée H correspondant à la distance dans le plan longitudinal entre la tranche inférieure 222 et la tranche supérieure 221 à une position donnée selon la direction longitudinale L.

Toujours en référence à la figure 10, on définit par ailleurs la flèche inférieure Fi comme la distance dans le plan longitudinal entre la tranche inférieure 222 et la projection de l'arête de préhension 2233 dans le plan longitudinal à une position donnée selon la direction longitudinale L. La flèche supérieure Fs correspond quant à elle à la distance dans le plan longitudinal entre la tranche supérieure 221 et la projection de l'arête de préhension 2233 dans le plan longitudinal à une position donnée selon la direction longitudinale L.

Selon un mode de réalisation avantageux et préféré, la portion principale de préhension 200 est spécifiquement formée pour que le positionnement de l'arête de préhension 2233 soit tel que le rapport entre la flèche inférieure et la hauteur de poignée soit sensiblement constant en tout point de la portion principale de préhension de la poignée selon la direction longitudinale L. Par sensiblement constant, il est entendu que le rapport est constant aux tolérances de fabrication et de mesure près. Ainsi, la valeur en pourcentage est constante à plus ou moins 2%, voire à plus ou moins 1%.

De manière préférée, dans la portion principale de préhension 200, le rapport entre la flèche inférieure et la hauteur de poignée ait une valeur fixe comprise entre 13% et 20%. De préférence, cette valeur est comprise entre 16% et 18%, par exemple une valeur de l'ordre de 17%.

Le positionnement spécifique d'une telle arête de préhension 2233 dans la portion principale de préhension 200 de la poignée 2 permet également de favoriser la découpe d'aliment par un utilisateur dans une direction sensiblement perpendiculaire à la direction longitudinale L de la lame. En effet, une telle arête de préhension 2233 crée une ligne saillante venant en opposition de la main de l'utilisateur lorsque celui-ci effectue un mouvement de haut en bas avec le couteau. Non seulement l'effort appliqué par la main sur la poignée est bien retransmis à la lame, mais cette transmission d'effort est plus aisée grâce à l'arête de préhension 2233.

Ainsi, l'utilisateur peut diminuer la pression exercée sur la poignée pour que le couteau tienne tout de même bien en main.

En outre, la manipulation du couteau est sécurisée puisque cette arête de préhension 2233 permet d'éviter au couteau de tourner dans la main autour de son axe longitudinal.

De manière préférée, l'arête de préhension 2233 est suffisamment saillante pour bien s'insérer dans le pli interphalangien lorsqu'un utilisateur prend le couteau en main. A cet égard, l'angle d'arête de préhension θ qui est l'angle interne formé entre la portion de flanc supérieur 2231 et la portion de flanc inférieure 2232 est de préférence inférieur à 160°, de préférence encore compris entre 120° et 150°, et de préférence encore compris entre 135° et 145°.

L'arête de préhension 2233 est de préférence droite. Avantageusement, la tranche inférieure 222 peut s'étendre selon une droite, comme la tranche supérieure 221 s'étend selon une droite.

Il peut être prévu que la portion de flanc supérieur 2231 et la portion de flanc inférieure 2232 soient courbes avec une concavité tournée vers l'intérieur de la poignée. De préférence, ni la portion de flanc supérieur 2231 ni la portion de flanc inférieure 2232 ne présentent de point d'inflexion. Une telle géométrie permet de fournir une poignée 2 avec un design doux et agréable pour la prise en main, l'arête de préhension 2233 permettant de stabiliser la poignée 2 dans la main de l'utilisateur.

Selon une conception additionnelle préférée mais non obligatoire, prise seule ou en combinaison avec les autres conceptions proposées, la portion principale de préhension 200 de la poignée 2 a une forme présentant un évasement longitudinal s'étendant à partir de la portion de jonction 100 dans le plan longitudinal et défini par un angle d'évasement longitudinal α formé entre la tranche inférieure 2232 et la tranche supérieure 2231, comme illustré à la figure 7.

De préférence, l'angle d'évasement longitudinal α a une valeur fixe qui est comprise entre 3° et 8°. De préférence encore, l'angle d'évasement longitudinal α a une valeur fixe comprise entre 3.5° et 5.5°. L'angle d'évasement longitudinal α a par exemple une valeur de l'ordre de 4.5°.

Un tel évasement longitudinal de la poignée 2 est particulièrement avantageux puisqu'il participe au maintien du couteau dans la main lors de son utilisation. En particulier, lorsque l'utilisateur vient couper un aliment avec un mouvement de translation selon la direction longitudinale L, alors l'évasement longitudinal vient empêcher la main de glisser par rapport à la poignée, notamment pour une translation arrière, c'est-à-dire dans le sens de la lame vers la poignée.

En outre, l'évasement longitudinal particulier qui est proposé garantit à l'utilisateur un confort de prise en main du couteau. La sensation de la main de l'utilisateur sur la poignée 2 n'est en effet pas perturbée par une géométrie agressive et/ou des éléments complémentaires à la poignée qui auraient pour objectif d'aider au maintien de la main sur la poignée.

Enfin, un tel évasement longitudinal permet de mobiliser l'ensemble des doigts de la main lors de la prise en main du couteau par l'utilisateur, en particulier les doigts destinés à être les plus éloignés de la lame (annulaire, auriculaire), notamment pour le cas où la tranche supérieure de la portion principale de préhension est alignée avec le dos de lame. Par ailleurs, la plus faible force exercée des doigts éloignés est compensée par le fait que la hauteur de poignée soit plus grande (due à l'angle d'évasement longitudinal α), ce qui permet de garantir une prise en main uniforme, quel que soit le doigt considéré.

Selon une conception additionnelle préférée mais non obligatoire, prise seule ou en combinaison avec les autres conceptions proposées, la portion principale de préhension 200 de la poignée 2 a une forme présentant un évasement transversal s'étendant à partir de la portion de jonction 100 et défini par un angle d'évasement transversal β formé entre les deux arêtes de préhension 2233 des flancs de la portion principale de préhension 200 de la poignée 2.

De préférence, l'angle d'évasement transversal β a une valeur fixe comprise entre 1° et 5°. De préférence encore, l'angle d'évasement transversal β a une valeur fixe comprise entre 1.5° et 4°, de préférence une valeur fixe comprise entre 2° et 3°.

Un tel évasement transversal de la poignée 2 est particulièrement avantageux puisqu'il participe au maintien du couteau dans la main lors de son utilisation. En particulier, lorsque l'utilisateur vient couper un aliment avec un mouvement de translation selon la direction longitudinale L, alors l'évasement transversal vient empêcher la main de glisser par rapport à la poignée, notamment pour une translation arrière, c'est-à-dire dans le sens de la lame vers la poignée.

En outre, l'évasement transversal particulier qui est proposé garantit à l'utilisateur un confort de prise en main du couteau. La sensation de la main de l'utilisateur sur la poignée 2 n'est en effet pas perturbée par une géométrie agressive et/ou des éléments complémentaires à la poignée qui auraient pour objectif d'aider au maintien de la main sur la poignée.

Comme pour l'évasement longitudinal, un tel évasement transversal permet de mobiliser l'ensemble des doigts de la main lors de la prise en main du couteau par l'utilisateur, en particulier les doigts destinés à être les plus éloignés de la lame (annulaire, auriculaire). Par ailleurs, la plus faible force exercée des doigts éloignés est compensée par le fait que la hauteur de poignée soit plus grande (due à l'angle d'évasement transversal β), ce qui permet de garantir une prise en main uniforme, quel que soit le doigt considéré.

Selon un exemple spécifique, l'angle d'évasement transversal β est différent de l'angle d'évasement longitudinal α le cas échéant. Ainsi, il est créé une sorte de dissymétrie dans la géométrie de la poignée ce qui permet de renforcer la prise en main par l'utilisateur, et renforcer la fonction de blocage de la main lors d'un mouvement de translation du couteau selon la direction longitudinale L. En outre, cette dissymétrie permet d'éviter au couteau de tourner dans la main autour de son axe longitudinal.

La hauteur de poignée de la portion principale de préhension 200 au niveau de la liaison avec la portion de jonction 100 a de préférence une valeur comprise entre 17 mm et 22 mm, de préférence une valeur comprise entre 18 mm et 21 mm, de préférence encore de l'ordre de 20 mm.

### Portion de jonction

Tout comme la poignée 2 en général, la portion de jonction 100 comprend une tranche de jonction supérieure 121 s'étendant sensiblement dans le prolongement du dos de lame 11 dans le plan longitudinal, la tranche de jonction supérieure 121 reliant le dos de lame 11 à la tranche supérieure 221 de la portion principale de préhension 200.

La portion de jonction 100 comprend en outre une tranche de jonction inférieure 122 s'étendant dans le plan longitudinal et opposée à la tranche de jonction supérieure 121, la tranche de jonction inférieure 122 reliant l'extrémité proximale de la lame à la tranche inférieure 222 de la portion principale de préhension 200.

Par ailleurs, la portion de jonction 100 comprend deux flancs de jonction 123 respectivement de part et d'autre du plan longitudinal et s'étendant entre la tranche de jonction supérieure 121 et la tranche de jonction inférieure 122.

La portion de jonction 100 est communément appelée mitre dans le langage dédié.

Selon une conception préférée mais non obligatoire, chaque flanc de jonction 123 est formé d'une portion de flanc de jonction supérieure 1231 relié à la tranche de jonction supérieure 121 et d'une portion de flanc de jonction inférieure 1232 reliée à la tranche de jonction inférieure 122.

De préférence encore, la portion de flanc de jonction supérieure 1231 étant reliée à la portion de flanc de jonction inférieure 1232 par l'intermédiaire d'une arête de préhension de jonction 1233 faisant saillie transversalement et constituant la zone du flanc de jonction la plus à l'extérieur transversalement par rapport au plan longitudinal.

L'arête de préhension de jonction 1233 est de préférence positionnée spécifiquement pour se loger dans la ligne interphalangienne de l'utilisateur, plus précisément dans la ligne interphalangienne du pouce et/ou de l'index.

A cet égard et en référence à la figure 9, il est défini la hauteur de jonction HJ correspondant à la distance dans le plan longitudinal entre la tranche de jonction inférieure 122 et la tranche de jonction supérieure 121 à une position donnée selon la direction longitudinale L.

Toujours en référence à la figure 9, on définit par ailleurs la flèche de jonction inférieure FiJ comme la distance dans le plan longitudinal entre la tranche de jonction inférieure 122 et la projection de l'arête de préhension de jonction 1233 dans le plan longitudinal à une position donnée selon la direction longitudinale L. La flèche de jonction supérieure FsJ correspond quant à elle à la distance dans le plan longitudinal entre la tranche de jonction supérieure 121 et la projection de l'arête de préhension de jonction 1233 dans le plan longitudinal à une position donnée selon la direction longitudinale L.

Selon un mode de réalisation avantageux et préféré, la portion de jonction 100 est spécifiquement formée pour que le positionnement de l'arête de préhension de jonction 1233 soit tel que le rapport entre la flèche de jonction inférieure FiJ et la hauteur de jonction HJ est décroissant selon la direction longitudinale L en partant de la lame 1 en direction de la portion principale de préhension 200.

De manière préférée, le rapport entre la flèche de jonction inférieure FiJ et la hauteur de jonction HJ a une valeur maximale comprise entre 35% et 55%, de préférence une valeur maximale comprise entre 45% et 50%. Cette valeur maximale du rapport correspond au point d'extrémité de l'arête de préhension de jonction 1233 qui est du côté de la lame, c'est-à-dire en partie avant de la portion de jonction 100.

Par ailleurs, le rapport entre la flèche de jonction inférieure FiJ et la hauteur de jonction HJ a une valeur minimale égale à la valeur du rapport entre la flèche inférieure Fi et la hauteur de poignée H de la portion principale de préhension 200. En effet, cette valeur minimale du rapport se retrouve à l'autre point d'extrémité de l'arête de préhension de jonction 1233 qui est du côté de la portion principale de préhension 200.

Ainsi, l'arête de préhension de jonction 1233 et l'arête de préhension 2233 forment une ligne continue au niveau de la zone de liaison entre la portion de jonction 100 et la portion principale de préhension 200. Cela permet de garantir une bonne sensation de prise en main pour l'utilisateur et la fonction de l'arête de préhension est maintenue quelle que soit la portion de la poignée 2 considérée.

Chaque arête de préhension de jonction 1233 est de préférence courbe, et peut comprendre un point d'inflexion auquel un changement de concavité est présent.

Le point d'inflexion est plutôt placé en partie arrière de la portion de jonction 100, c'est-à-dire du côté de la portion principale de préhension 200. Par exemple, la projection du point d'inflexion dans le plan longitudinal est à une distance de la portion principale de préhension comprise entre 5 mm et 10 mm, de préférence comprise entre 6 mm et 9 mm.

Comme pour l'arête de préhension 2233 de la portion principale de préhension 200, l'arête de préhension de jonction 1233 permet d'une part de sécuriser la prise en main du couteau par l'utilisateur car elle vient empêcher la rotation de la poignée sur elle-même dans la main de l'utilisateur.

Par ailleurs, l'arête de préhension de jonction 1233 permet aussi de faciliter la découpe d'aliment par un utilisateur dans une direction sensiblement perpendiculaire à la direction longitudinale L de la lame. De par la décroissance du rapport entre la flèche de jonction inférieure FiJ et la hauteur de jonction HJ, l'arête de préhension de jonction 1233 est inclinée par rapport à l'arête de préhension 2233, ce qui crée une opposition lorsque la découpe est effectuée selon la direction longitudinale L du couteau. Ce phénomène est accentué lorsque l'arête de préhension de jonction 1233 a une forme courbe, en particulier avec un point d'inflexion. Grâce l'arête de préhension de jonction 1233, la découpe est facilitée et la main de l'utilisateur est mieux maintenue en place car elle ne glisse pas.

De manière préférée, l'arête de préhension de jonction 1233 est suffisamment saillante pour bien s'insérer dans le pli interphalangien lorsqu'un utilisateur prend le couteau en main. A cet égard, l'angle d'arête de préhension de jonction θJ qui est l'angle interne formé entre la portion de flanc de jonction supérieur 1231 et la portion de flanc de jonction inférieure 1232 est de préférence inférieur à 160°, de préférence encore compris entre 120° et 150°, et de préférence encore compris entre 135° et 145°.

Selon une conception additionnelle préférée mais non obligatoire, prise seule ou en combinaison avec les autres conceptions proposées, la portion de jonction 100 de la poignée 2 a une forme présentant un évasement longitudinal s'étendant à partir de la lame dans le plan longitudinal et défini par un angle d'évasement longitudinal de jonction αJ formé entre la tranche de jonction inférieure 122 et la tranche de jonction supérieure 121, l'angle d'évasement longitudinal de jonction αJ, comme illustré à la figure 8.

De préférence, l'angle d'évasement longitudinal de jonction αJ a une valeur fixe qui est comprise entre 15° et 20°.

Outre les avantages mentionnés plus haut concernant l'évasement longitudinal de de la poignée 2, cet évasement longitudinal spécifiquement prévu au niveau de la portion de préhension 100 est particulièrement avantageux puisqu'il permet de garantir le maintien du couteau dans la main lors de son utilisation, et évite notamment le glissement, en particulier lorsque l'utilisateur a une prise de couteau très proche de la lame, par exemple une prise en pince.

Selon une conception additionnelle préférée mais non obligatoire, prise seule ou en combinaison avec les autres conceptions proposées, la portion de jonction 100 de la poignée 2 a une forme présentant un évasement transversal s'étendant à partir de la lame et défini par un angle d'évasement transversal de jonction βJ formé entre les deux arêtes de préhension de jonction 1233 de la portion de jonction de la poignée.

De préférence, l'angle d'évasement transversal de jonction βJ a une valeur fixe comprise entre 15° et 20°.

Selon un exemple spécifique, l'angle d'évasement transversal de jonction βJ est différent de l'angle d'évasement longitudinal de jonction αJ le cas échéant. Ainsi, il est créé une sorte de dissymétrie dans la géométrie de la poignée ce qui permet de renforcer la prise en main par l'utilisateur, et renforcer la fonction de blocage de la main lors d'un mouvement de translation du couteau selon la direction longitudinale L.

La tranche de jonction supérieure 121 s'étend selon une droite puisqu'elle est dans le prolongement du dos la lame 11. Il est à noter que la tranche de jonction supérieure 121 de la portion de jonction 100 et la tranche supérieure 221 de la portion principale de préhension 200 forment une seule et même ligne droite qui vient prolonger le dos de lame 11.

La tranche de jonction inférieure 122 s'étend quant à elle selon une courbe. De manière préférée, la tranche de jonction inférieure 122 présente un point d'inflexion de tranche auquel un changement de concavité est présent.

La courbure de la tranche de jonction inférieure 122 combinée aux flancs de jonction 123 forment une récession prévue notamment pour le positionnement de l'index.

Cette récession peut par exemple être positionnée comme suit : elle nait de la portion proximale 13 (ou talon) de la lame en s'épaississant progressivement en direction de la portion principale de préhension 200 et rejoint de façon progressive cette portion principale de préhension 200. De cette manière, tranche de jonction inférieure 122 permet de ne pas blesser le dos de l'index contre le talon de la lame 1 quand la main imprime un mouvement vers l'avant du couteau.

La section transversale de cette récession peut, selon un exemple de réalisation préféré, comporter 3 zones distinctes qui sont reliées entre elles par une tangence afin de ne pas créer d'arête qui pourrait blesser l'index.

La zone centrale correspondant à la tranche de jonction inférieure 122 a un grand rayon de courbure qui va réduire en avançant vers le talon, la largeur de cette zone est telle qu'elle permet que le couteau tienne en équilibre tout seul quand il est posé dans l'articulation interphalangienne distale. C'est-à-dire qu'une fois l'index en position dans la zone de récession, le couteau ne bascule ni à gauche ni à droite.

Les zones latérales correspondant aux flancs de jonction 123 s'amincissent en rejoignant la lame 1 permettant à l'index de se plier naturellement autour de la forme en respectant la forme du pli interphalangien.

La section transversale de la récession se décompose donc en la partie correspondant à la tranche de jonction inférieure 122 de laquelle s'étendent de part et d'autre les flancs de jonction 123, avec notamment un changement de courbure entre les éléments.

Le fait que la section transversale de cette récession ne soit ni ronde ni elliptique permet une sensation immédiate d'équilibre latéral du couteau dans la main, ce qui a l'avantage de rassurer l'utilisateur sur la bonne position de sa main et de ses doigts sur l'avant du couteau. Une mitre classique avec une zone inférieure ayant une forme ronde ou elliptique tournera plus facilement dans la main et une mitre prismatique sera moins confortable à l'usage.

De préférence, le couteau est formé pour que le centre de gravité du couteau se trouve dans la portion de jonction, notamment au niveau de la zone de creux de la récession, c'est-à-dire la zone ou la hauteur de jonction HJ de la portion de jonction a sa valeur minimale.

De préférence, la hauteur de jonction HJ de la portion de jonction 100 a une valeur minimale comprise entre 14 mm et 18 mm, de préférence comprise entre 15 mm et 16 mm.

### Portion d'extrémité

Tout comme la poignée 2 en général, la portion d'extrémité 300 comprend une tranche d'extrémité supérieure 321 s'étendant sensiblement dans le prolongement du dos de lame 11 dans le plan longitudinal, la tranche d'extrémité supérieure 321 étant reliée à la tranche supérieure 221 de la portion principale de préhension 200.

La portion d'extrémité 300 comprend en outre une tranche d'extrémité inférieure 322 s'étendant dans le plan longitudinal et opposée à la tranche d'extrémité supérieure 321, la tranche d'extrémité inférieure étant reliée à la tranche inférieure 222 de la portion principale de préhension 200.

Par ailleurs, la portion d'extrémité 300 comprend deux flancs d'extrémité 323 respectivement de part et d'autre du plan longitudinal et s'étendant entre la tranche d'extrémité supérieure 321 et la tranche d'extrémité inférieure 322.

Selon une conception préférée mais non obligatoire, chaque flanc d'extrémité 323 est formé d'une portion de flanc d'extrémité supérieure 3231 relié à la tranche d'extrémité supérieure 321 et d'une portion de flanc d'extrémité inférieure 3232 reliée à la tranche d'extrémité inférieure 322.

De préférence encore, la portion de flanc d'extrémité supérieure 3231 est reliée à la portion de flanc d'extrémité inférieure 3232 par l'intermédiaire d'une arête de préhension d'extrémité 3233 faisant saillie transversalement et constituant la zone du flanc d'extrémité la plus à l'extérieur transversalement par rapport au plan longitudinal.

L'arête de préhension d'extrémité 3233 est de préférence positionnée spécifiquement pour se loger dans la ligne interphalangienne de l'utilisateur.

A cet égard et en référence à la figure 11, il est défini la hauteur d'extrémité HE correspondant à la distance dans le plan longitudinal entre la tranche d'extrémité inférieure 322 et la tranche d'extrémité supérieure 321 à une position donnée selon la direction longitudinale L.

Toujours en référence à la figure 11, on définit par ailleurs la flèche d'extrémité inférieure FiE comme la distance dans le plan longitudinal entre la tranche d'extrémité inférieure 322 et la projection de l'arête de préhension d'extrémité 3233 dans le plan longitudinal à une position donnée selon la direction longitudinale L. La flèche d'extrémité supérieure FsE correspond quant à elle à la distance dans le plan longitudinal entre la tranche d'extrémité supérieure 321 et la projection de l'arête de préhension d'extrémité 3233 dans le plan longitudinal à une position donnée selon la direction longitudinale L.

Selon un mode de réalisation avantageux et préféré, la portion d'extrémité 300 est spécifiquement formée pour que le positionnement de l'arête de préhension d'extrémité 3233 soit tel que le rapport entre la flèche d'extrémité inférieure FiE et la hauteur d'extrémité HE est décroissant selon la direction longitudinale L en partant d'une extrémité libre de la portion d'extrémité 300 en direction de la portion principale de préhension 200.

De manière préférée, le rapport entre la flèche d'extrémité inférieure FiE et la hauteur d'extrémité HE a une valeur minimale comprise entre 0% et 10%, de préférence une valeur minimale comprise entre 2% et 5%.

Par ailleurs, le rapport entre la flèche d'extrémité inférieure FiE et la hauteur d'extrémité HE a une valeur maximale égale à la valeur du rapport entre la flèche inférieure Fi et la hauteur H de la portion principale de préhension 200.

Ainsi, l'arête de préhension d'extrémité 3233 et l'arête de préhension 2233 forment une ligne continue au niveau de la zone de liaison entre la portion d'extrémité 300 et la portion principale de préhension 200. Cela permet de garantir une bonne sensation de prise en main pour l'utilisateur et la fonction de l'arête de préhension est maintenue quelle que soit la portion de la poignée 2 considérée.

Chaque arête de préhension d'extrémité 3233 est courbe et ne présente pas de point d'inflexion.

Comme pour l'arête de préhension 2233 de la portion principale de préhension 200, l'arête de préhension d'extrémité 3233 permet d'une part de sécuriser la prise en main du couteau par l'utilisateur car elle vient empêcher la rotation de la poignée sur elle-même dans la main de l'utilisateur.

De par la décroissance du rapport entre la flèche d'extrémité inférieure FiE et la hauteur d'extrémité HE, l'arête de préhension d'extrémité 3233 est inclinée par rapport à l'arête de préhension 2233, ce qui crée une opposition lorsque la découpe est effectuée selon la direction longitudinale L du couteau. Ce phénomène est accentué lorsque l'arête de préhension d'extrémité 3233 a une forme courbe. Grâce à l'arête de préhension d'extrémité 3233, la découpe est facilitée et la main de l'utilisateur est mieux maintenue en place car elle ne glisse pas.

De manière préférée, l'arête de préhension d'extrémité 3233 est suffisamment saillante pour bien s'insérer dans le pli interphalangien lorsqu'un utilisateur prend le couteau en main. A cet égard, l'angle d'arête de préhension d'extrémité θE qui est l'angle interne formé entre la portion de flanc d'extrémité supérieur 3231 et la portion de flanc d'extrémité inférieure 3232 est de préférence inférieur à 160°, de préférence encore compris entre 120° et 150°, et de préférence encore compris entre 135° et 145°.

La tranche d'extrémité supérieure 321 s'étend selon une droite puisqu'elle est dans le prolongement du dos la lame 11. Il est à noter que la tranche d'extrémité supérieure 321 de la portion d'extrémité 300 et la tranche supérieure 221 de la portion principale de préhension 200 forment une seule et même ligne droite qui vient prolonger le dos de lame 11.

La tranche d'extrémité inférieure 322 peut s'étendre quant à elle selon une courbe. De manière préférée, la tranche d'extrémité inférieure 322 ne présente aucun point d'inflexion.

### Gorges

Selon une conception additionnelle préférée mais non obligatoire, prise seule ou en combinaison avec les autres conceptions proposées, la poignée 2 comprend une pluralité de gorges 400 ménagées sur au moins l'un des flancs de poignée 23.

De préférence, les gorges 400 sont distinctes les unes des autres, la pluralité de gorges 400 comprenant une gorge de référence 410 positionnée le plus proche de la lame et les autres gorges 400 étant agencées les unes à côté des autres à partir de la gorge de référence 410 le long de la poignée 2 en direction d'une extrémité libre de la poignée 2 opposée à la lame 1.

Chaque gorge 400 s'étend sur une certaine longueur et peut être droite comme sur l'exemple de couteau illustré aux figures 12 à 17, ou être courbe comme sur l'exemple de couteau illustré aux figures 18 à 21. Il est à noter qu'il pourrait être envisager un design spécifique de poignée avec des gorges droites et d'autres gorges courbes.

Chaque gorge 400 présente une certaine largeur et une certaine profondeur à partir de la surface du flanc de poignée 23 correspondant.

La gorge 400 a généralement une largeur fixe comme notamment pour le cas d'une gorge droite, mais pourrait avoir également une largeur variable, en particulier pour une gorge courbe. On peut en tout état de cause définir une largeur maximale de la gorge 400, prise au niveau de la surface du flanc de poignée.

La largeur maximale a une valeur d'au moins 2 mm, et est de préférence au maximum égale à 10 mm.

Chaque gorge 400 peut avoir un profil différent, mais les gorges 400 ont généralement un profil indique, le profil d'une gorge 400 se définit notamment par rapport à sa section transversale. Une telle section transversale peut par exemple avoir une forme rectangulaire, ou en arc de cercle, ou en arc d'ellipse.

Chaque gorge 400 a aussi une profondeur maximale, cette profondeur maximale étant au moins égale à 0.2 mm. De préférence encore, la profondeur maximale n'est pas supérieure à 1 mm.

Par ailleurs, la profondeur maximale est au maximum égale au tiers de la largeur maximale définie ci-dessus.

De préférence, la profondeur maximale a une valeur comprise entre 5% et 12% de la valeur de la largeur maximale, de préférence entre 6% et 11%, par exemple de l'ordre de 10%.

Par exemple, la largeur maximale est comprise entre 2.5 mm et 6.5 mm, de préférence comprise entre 3.5 mm et 5 mm, et la profondeur maximale est comprise entre 0.25 mm et 0.5 mm, de préférence comprise entre 0.35 mm et 0.45 mm.

Pour chaque gorge 400 de la poignée, on peut définir une direction moyenne d'extension 401. On définit plus spécifiquement une telle direction moyenne d'extension, comme la droite passant par le milieu de chacun des côtés formant les extrémités de la gorge 400 considérée.

Les direction moyenne d'extension 401 de chaque gorge 400 ont été représentées en lignes pointillées à la figure 16 pour un exemple de poignées avec des gorges droites, et à la figure 21 pour un exemple de poignées avec des gorges courbes.

L'orientation de chacune des gorges 400 peut se définir grâce à cette direction moyenne d'extension 401. A cet égard, on considère en particulier l'angle de gorge y correspondant à l'angle formé entre la projection dans le plan longitudinal de la direction moyenne d'extension 401 et la direction longitudinale L.

L'agencement des différentes gorges 400 peut se définir par rapport à la gorge de référence 410. Une telle gorge de référence 410 est orientée selon un angle de gorge de référence γR qui est de préférence compris entre 0° et 10°. De préférence, l'angle de gorge de référence γR est compris entre 2° et 6°.

Chaque gorge 400 ultérieure de la pluralité de gorges a un angle de gorge γ supérieur à l'angle de gorge de référence yR, les angles de gorge γ respectifs de deux gorges 400 adjacentes étant différents.

De manière préférée, les angles de gorge γ respectifs de deux gorges 400 adjacentes diffèrent d'un angle d'au moins 1°, et de préférence un angle compris entre 4° et 8°, de préférence encore un angle compris entre 5° et 7°.

Selon un premier agencement possible des gorges 400, chaque gorge 400 de la pluralité de gorges a, dans le sens allant de la gorge de référence 410 vers l'extrémité libre de la poignée 2, un angle de gorge γ supérieur à l'angle de gorge γ des gorges précédentes. En d'autres termes, plus une gorge 400 est éloignée de la gorge de référence 410 dans le sens allant vers l'extrémité libre de la poignée 2, plus l'angle de gorge y correspondant est grand.

Selon un deuxième agencement possible des gorges 400, l'angle de gorge γ de la pluralité de gorges 400 est d'abord croissant par rapport à l'angle de gorge de référence γR au fur et à mesure de l'éloignement de la gorge correspondant par rapport à la gorge de référence 410, puis décroissant en arrivant vers l'extrémité libre de la poignée 2. Les exemples de poignées des figures 12 à 16 et des figures 17 à 21 correspondent à cet agencement particulier.

L'utilisation de gorges 400 avec les géométrie, orientation et agencement spécifiques proposés est particulièrement avantageuse puisqu'elle permet de renforcer l'adhésion de la main de l'utilisateur sur le couteau, ce qui améliore la prise en main d'une part et facilite la coupe tout en garantissant la sécurité de l'utilisateur, évitant notamment à la main de glisser par rapport à la poignée.

La forme et l'orientation des gorges 400 permet en particulier à la main de bien épouser la forme externe de la poignée, et augmente la surface de contact avec la surface de la main.

L'orientation spécifique des gorges 400 présente en outre l'avantage particulier de créer des zones venant en opposition au mouvement imparti par l'utilisateur avec sa main lors de la découpe d'aliments.

Spécifiquement, les gorges 400 qui sont placés du côté avant de la poignée 2, c'est-à-dire du côté de la lame, ont une orientation sensiblement parallèle à la direction longitudinale L, ou faiblement inclinée par rapport à la direction longitudinale L. Ces gorges 400 permettent ainsi de favoriser la découpe d'aliment par un utilisateur dans une direction sensiblement perpendiculaire à la direction longitudinale L de la lame. Il est à noter que de telles découpes sont généralement imparties depuis l'avant de la poignée, c'est-à-dire vers la portion de jonction.

En s'éloignant de la lame 1, les gorges 400 vont avoir tendance à se redresser pour avoir une inclinaison plus marquée par rapport à la direction longitudinale L, par exemple avec des angles de l'ordre de 25° ou plus, ce qui donne aux gorges 400 correspondantes un avantage additionnel, à savoir favoriser la découpe d'aliment par un utilisateur dans une direction sensiblement perpendiculaire à la direction longitudinale L de la lame, mais également dans une direction de translation selon la direction longitudinale L.

Selon un exemple de réalisation particulier, et tel que représenté aux figures 17 à 21, une première partie des gorges 400 sont courbes avec une concavité orientée du côté de la tranche de poignée supérieure 21 et une deuxième partie des gorges 400 de la pluralité de gorges sont courbes avec une concavité orientée du côté de la tranche de poignée inférieure 22.

La première partie des gorges 400 ayant une concavité orientée du côté de la tranche de poignée supérieure 21 sont de préférence agencées ensembles, du côté avant de la poignée, c'est-à-dire proches de la lame 1.

La deuxième partie des gorges 400 ayant une concavité orientée du côté de la tranche de poignée inférieure 22 sont aussi de préférence agencées ensembles, du côté arrière de la poignée, c'est-à-dire proches de l'extrémité libre de la poignée 2.

Le fait que les gorges 400 présente un tel changement de concavité permet de favoriser encore plus la découpe en particulier lors d'une découpe en translation le long de la direction longitudinale L. En effet, lors d'une telle découpe allant vers l'arrière du couteau (c'est-à-dire dans le sens de la lame vers la poignée), alors l'effort exercé par la main est plutôt concentré vers l'avant de la poignée 2, et la concavité des gorges 400 positionnées à l'avant de la poignée 2 favorise ainsi la coopération entre la main et la poignée lors de la découpe. Inversement, lors d'une découpe en translation allant vers l'avant du couteau (c'est-à-dire dans le sens de la poignée vers la lame), alors l'effort exercé par la main est plutôt concentré vers le milieu ou arrière de la poignée 2, et la concavité des gorges 400 positionnées à arrière de la poignée 2 favorise ainsi la coopération entre la main et la poignée lors de la découpe.

Les gorges pourraient être ménagées que sur un seul des deux côtés de la poignée. Toutefois, il est préféré que chaque flanc de poignée comprenne une pluralité de gorges. Dans ce cas, il est préférable que les gorges 400 d'un des flancs de poignée 23 soient symétriques des gorges 400 de l'autre des flancs de poignée 23 par rapport au plan longitudinal. Cela permet notamment de proposer un couteau ambidextre, pouvant être utilisé aussi bien avec la main droite qu'avec la main gauche.

Rappelons que cette conception particulière avec la provision de gorges 400 ménagées sur les flancs de la poignée 2, peut être combinée avec une ou plusieurs des conceptions précédemment décrites, notamment l'évasement longitudinal proposé, l'évasement transversal proposé, et la formation d'une arête de préhension spécifique.

Dans le cas où la poignée 2 comprend une arête de préhension 233 séparant la portion de flanc de poignée supérieure 231 de la portion de flanc de poignée inférieure 232, alors les gorges sont de préférences ménagées dans la portion de flanc de poignée supérieure 231 du flanc de poignée 23 correspondant.

### Dimensions et forme générales du couteau

Un des avantages du couteau proposé est que sa conception repose sur des principes qui sont adaptables à toutes tailles et formes de couteau.

Les principes de conception décrits sont en particulier applicables aussi bien aux couteaux de petite taille qu'aux couteaux de grande taille.

Dans le domaine culinaire, les couteaux de petite taille sont par exemple les couteaux à éplucher ou couteaux d'office, et les couteaux de grande taille sont par exemple les couteaux type chef, couteaux santoku, couteaux à pain, ou couteaux à émincer.

L'exemple de couteau illustré aux figures 1 à 4 correspond à un couteau de type chef, dans lequel ont été appliqués plusieurs paramètres de conception combinés parmi ceux décrits plus hauts, à savoir l'évasement longitudinal proposé, l'évasement transversal proposé, et la formation d'une arête de préhension spécifique.

L'exemple de couteau illustré aux figures 12 à 15 correspond également à un couteau de type chef, dans lequel ont été appliqués plusieurs paramètres de conception combinés parmi ceux décrits plus hauts, à savoir l'évasement longitudinal proposé, l'évasement transversal proposé, la formation d'une arête de préhension spécifique, et la provision de gorges, ces gorges étant droites.

L'exemple de couteau illustré aux figures 17 à 20 correspond également à un couteau de type chef, dans lequel ont été appliqués plusieurs paramètres de conception combinés parmi ceux décrits plus hauts, à savoir l'évasement longitudinal proposé, l'évasement transversal proposé, la formation d'une arête de préhension spécifique, et la provision de gorges, ces gorges étant courbes.

### Références numériques

- 1: lame
- 11: dos de lame
- 12: fil de lame
- 13: extrémité distale
- 14: extrémité proximale

- 2: poignée
- 21: tranche de poignée supérieure
- 22: tranche de poignée inférieure
- 23: flanc de poignée
- 231: portion de flanc de poignée supérieure
- 232: portion de flanc de poignée inférieure
- 233: arête de préhension de poignée

- 100: portion de jonction

- 121: tranche de jonction supérieure
- 122: tranche de jonction inférieure
- 123: flanc de jonction
- 1231: portion de flanc de jonction supérieure
- 1232: portion de flanc de jonction inférieure
- 1233: arête de préhension de jonction

- 200: portion principale de préhension
- 221: tranche supérieure
- 222: tranche inférieure
- 223: flanc
- 2231: portion de flanc supérieure
- 2232: portion de flanc inférieure
- 2233: arête de préhension

- 300: portion d'extrémité
- 321: tranche d'extrémité supérieure
- 322: tranche d'extrémité inférieure
- 323: flanc d'extrémité
- 3231: portion de flanc d'extrémité supérieure
- 3232: portion de flanc d'extrémité inférieure
- 3233: arête de préhension d'extrémité

- 400: gorges
- 410: gorge de référence
- 401: direction moyenne d'extension

## Revendications

1. Couteau, comprenant
- une lame (1) ayant un dos de lame (11) et un fil de lame (12) tranchant opposé au dos de lame (11), la lame (1) s'étendant dans un plan longitudinal selon une direction longitudinale (L) entre une extrémité distale (13) et une extrémité proximale (14),
- une poignée (2) s'étendant à partir de l'extrémité proximale (14) de la lame (1) selon la direction longitudinale (L), la poignée (2) ayant une portion de jonction (100) reliée à l'extrémité proximale (14) de la lame (1), et une portion principale de préhension (200) s'étendant à partir de la portion de jonction (100), la portion principale de préhension (200) ayant
une tranche supérieure (221) s'étendant sensiblement dans le prolongement du dos de lame (11) dans le plan longitudinal,
une tranche inférieure (222) s'étendant dans le plan longitudinal et opposée à la tranche supérieure (221),
deux flancs (231) respectivement de part et d'autre du plan longitudinal et s'étendant entre la tranche supérieure (221) et la tranche inférieure (222),
chaque flanc (231) étant formé d'une portion de flanc supérieure (2231) relié à la tranche supérieure (221) et d'une portion de flanc inférieure (2232) reliée à la tranche inférieure (222), la portion de flanc supérieure (2231) étant reliée à la portion de flanc inférieure (2232) par l'intermédiaire d'une arête de préhension (2233) faisant saillie transversalement et constituant la zone du flanc la plus à l'extérieur transversalement par rapport au plan longitudinal,
dans lequel la portion principale de préhension (200) de la poignée (2) a une forme présentant un évasement longitudinal s'étendant à partir de la portion de jonction (100) dans le plan longitudinal et défini par un angle d'évasement longitudinal α formé entre la tranche inférieure (222) et la tranche supérieure (221), l'angle d'évasement longitudinal α ayant une valeur fixe comprise entre 3° et 8°, et
dans lequel la distance dans le plan longitudinal entre la tranche inférieure (222) et la tranche supérieure (221) à une position donnée selon la direction longitudinale (L) définit une hauteur de poignée (H), et la distance dans le plan longitudinal entre la tranche inférieure (222) et la projection de l'arête de préhension (2233) dans le plan longitudinal à une position donnée selon la direction longitudinale (L) définit une flèche inférieure (Fi), le rapport entre la flèche inférieure (Fi) et la hauteur de poignée (H) étant sensiblement constant en tout point de la portion principale de préhension (200) de la poignée (2) selon la direction longitudinale (L) et a une valeur fixe comprise entre 13% et 20%.

2. Couteau selon la revendication 1, dans lequel l'angle d'évasement longitudinal α a une valeur fixe comprise entre 3.5° et 5.5°.

3. Couteau selon l'une quelconque des revendications 1 et 2, dans lequel le rapport entre la flèche inférieure (Fi) et la hauteur de poignée (H) a une valeur fixe comprise entre 15% et 18%, de préférence une valeur de l'ordre de 17%.

4. Couteau selon l'une quelconque des revendications 1 à 3, dans lequel la tranche supérieure (221) et la tranche inférieure (222) s'étendent chacune selon une droite, et dans lequel chaque arête de préhension (2233) s'étend selon une droite.

5. Couteau selon l'une quelconque des revendications 1 à 4, dans lequel l'arête de préhension (2233) est saillante par rapport au flanc (231), l'angle interne formé entre la portion de flanc supérieure (2231) et la portion de flanc inférieure (2232) définissant un angle d'arête de préhension θ qui est de préférence inférieur à 160°, de préférence encore compris entre 120° et 150°, et de préférence encore compris entre 135° et 145.

6. Couteau selon l'une quelconque des revendications 1 à 5, dans lequel la hauteur de poignée (H) de la portion principale de préhension (200) au niveau de la liaison avec la portion de jonction (100) a une valeur comprise entre 17 mm et 22 mm, de préférence une valeur comprise entre 18 mm et 21 mm, de préférence encore de l'ordre de 20 mm.

7. Couteau selon l'une quelconque des revendications 1 à 6, dans lequel la portion de jonction (100) comprend
une tranche de jonction supérieure (121) s'étendant sensiblement dans le prolongement du dos de lame (11) dans le plan longitudinal, la tranche de jonction supérieure (121) reliant le dos de lame (11) à la tranche supérieure (221) de la portion principale de préhension (200),
une tranche de jonction inférieure (121) s'étendant dans le plan longitudinal et opposée à la tranche de jonction supérieure (121), la tranche de jonction inférieure (121) reliant l'extrémité proximale (14) de la lame (1) à la tranche inférieure (222) de la portion principale de préhension (200),
deux flancs de jonction (123) respectivement de part et d'autre du plan longitudinal et s'étendant entre la tranche de jonction supérieure (121) et la tranche de jonction inférieure (121),
chaque flanc de jonction (123) étant formé d'une portion de flanc de jonction supérieure (1231) relié à la tranche de jonction supérieure (121) et d'une portion de flanc de jonction inférieure (1232) reliée à la tranche de jonction inférieure (121), la portion de flanc de jonction supérieure (1231) étant reliée à la portion de flanc de jonction inférieure (1232) par l'intermédiaire d'une arête de préhension de jonction (1233) faisant saillie transversalement et constituant la zone du flanc de jonction la plus à l'extérieur transversalement par rapport au plan longitudinal,
dans lequel la distance dans le plan longitudinal entre la tranche de jonction inférieure (121) et la tranche de jonction supérieure (121) à une position donnée selon la direction longitudinale (L) définit une hauteur de jonction (HJ), et la distance dans le plan longitudinal entre la tranche de jonction inférieure (121) et la projection de l'arête de préhension de jonction (1233) dans le plan longitudinal à une position donnée selon la direction longitudinale (L) définit une flèche de jonction inférieure (FiJ), le rapport entre la flèche de jonction inférieure (FiJ) et la hauteur de jonction (HJ) étant décroissant selon la direction longitudinale (L) en partant de la lame (1) en direction de la portion principale de préhension (200).

8. Couteau selon la revendication 7, dans lequel le rapport entre la flèche de jonction inférieure (FiJ) et la hauteur de jonction (HJ) a une valeur maximale comprise entre 35% et 55%, de préférence une valeur maximale comprise entre 45% et 50%.

9. Couteau selon l'une quelconque des revendications 7 et 8, dans lequel le rapport entre la flèche de jonction inférieure (FiJ) et la hauteur de jonction (HJ) a une valeur minimale égale à la valeur du rapport entre la flèche inférieure (Fi) et la hauteur de poignée (H) de la portion principale de préhension (200).

10. Couteau selon l'une quelconque des revendications 7 à 9, dans lequel chaque arête de préhension de jonction (1233) est courbe et comprend un point d'inflexion auquel un changement de concavité est présent,
et de préférence dans lequel la projection du point d'inflexion dans le plan longitudinal est à une distance de la portion principale de préhension (200) comprise entre 5 mm et 10 mm, de préférence comprise entre 6 mm et 9 mm.

11. Couteau selon l'une quelconque des revendications 7 à 10, dans lequel la portion de jonction (100) de la poignée (2) a une forme présentant un évasement longitudinal s'étendant à partir de la lame (1) dans le plan longitudinal et défini par un angle d'évasement longitudinal de jonction αJ formé entre la tranche de jonction inférieure (121) et la tranche de jonction supérieure (121), l'angle d'évasement longitudinal de jonction αJ ayant une valeur fixe comprise entre 15° et 20°.

12. Couteau selon l'une quelconque des revendications 7 à 11, dans lequel la tranche de jonction supérieure (121) s'étend selon une droite et la tranche de jonction inférieure (121) s'étend selon une courbe présentant un point d'inflexion de tranche auquel un changement de concavité est présent.

13. Couteau selon l'une quelconque des revendications 1 à 12, dans lequel la poignée (2) comprend en outre une portion d'extrémité (300) reliée à et s'étendant à partir de la portion principale de préhension (200), la portion d'extrémité (300) comprenant
une tranche d'extrémité supérieure (321) s'étendant sensiblement dans le prolongement du dos de lame (11) dans le plan longitudinal, la tranche d'extrémité supérieure (321) étant reliée à la tranche supérieure (221) de la portion principale de préhension (200),
une tranche d'extrémité inférieure (322) s'étendant dans le plan longitudinal et opposée à la tranche d'extrémité supérieure, la tranche d'extrémité inférieure (322) étant reliée à la tranche inférieure (222) de la portion principale de préhension (200),
deux flancs d'extrémité (323) respectivement de part et d'autre du plan longitudinal et s'étendant entre la tranche d'extrémité supérieure (321) et la tranche d'extrémité inférieure (322),
chaque flanc d'extrémité (323) étant formé d'une portion de flanc d'extrémité supérieure (3231) relié à la tranche d'extrémité supérieure (321) et d'une portion de flanc d'extrémité inférieure (3232) reliée à la tranche d'extrémité inférieure (322), la portion de flanc d'extrémité supérieure (3231) étant reliée à la portion de flanc d'extrémité inférieure (3232) par l'intermédiaire d'une arête de préhension d'extrémité (3233) faisant saillie transversalement et constituant la zone du flanc d'extrémité la plus à l'extérieur transversalement par rapport au plan longitudinal,
dans lequel la distance dans le plan longitudinal entre la tranche d'extrémité inférieure (322) et la tranche d'extrémité supérieure (321) à une position donnée selon la direction longitudinale (L) définit une hauteur d'extrémité (HE), et la distance dans le plan longitudinal entre la tranche d'extrémité inférieure (322) et la projection de l'arête de préhension d'extrémité (3233) dans le plan longitudinal à une position donnée selon la direction longitudinale (L) définit une flèche d'extrémité inférieure (FiE), le rapport entre la flèche d'extrémité inférieure (FiE) et la hauteur d'extrémité (HE) étant décroissant selon la direction longitudinale (L) en partant d'une extrémité libre de la portion d'extrémité (300) en direction de la portion principale de préhension (200),
et de préférence dans lequel le rapport entre la flèche d'extrémité inférieure (FiE) et la hauteur d'extrémité (HE) a une valeur minimale comprise entre 0% et 10%, de préférence une valeur minimale comprise entre 2% et 5%.

14. Couteau selon l'une quelconque des revendications 12 et 13, dans lequel le rapport entre la flèche d'extrémité inférieure (FiE) et la hauteur d'extrémité (HE) a une valeur maximale égale à la valeur du rapport entre la flèche inférieure (Fi) et la hauteur de poignée (H) de la portion principale de préhension (200).

15. Couteau selon l'une quelconque des revendications 1 à 14, **caractérisé en ce qu'**il est monobloc.

## Patentansprüche

1. Messer, umfassend
• eine Klinge (1) mit einem Klingenrücken (11) und einem gegenüber dem Klingenrücken (11) scharfen Schneide (12), die Klinge (1) erstreckt sich in einer Längsebene entlang einer Längsrichtung (L) zwischen einem distalen Ende (13) und einem proximalen Ende (14),
• einen Griff (2), der sich von dem proximalen Ende (14) der Klinge (1) entlang der Längsrichtung (L) erstreckt, wobei der Griff (2) einen Verbindungsteil (100) umfasst, der mit dem proximalen Ende (14) der Klinge (1) verbunden ist, und einen Haupt-Griffbereich (200), der sich von dem Verbindungsteil (100) erstreckt, wobei der Haupt-Griffbereich (200) eine obere Fläche (221) aufweist, die sich im Wesentlichen in der Verlängerung des Klingenrückens (11) in der Längsebene erstreckt, eine untere Fläche (222) die in der Längsebene und gegenüber der oberen Fläche (221) liegt, zwei Flanken (231) jeweils auf beiden Seiten der Längsebene erstrecken sich zwischen der oberen Fläche (221) und der unteren Fläche (222), wobei jede Flanke (231) aus einem oberen Flankenteil (2231) besteht, das mit der oberen Fläche (221) verbunden ist und einem unteren Flankenteil (2232), das mit der unteren Fläche (222) verbunden ist, wobei das obere Flankenteil (2231) mit dem unteren Flankenteil (2232) durch eine Griffflügelkante (2233) verbunden ist, die quer hervorsteht und die am weitesten nach außen quer zur Längsebene verlaufende Bereich der Flanke bildet, wobei der Haupt-Griffbereich (200) des Griffs (2) eine Form mit einer longitudinalen Erweiterung hat, die sich von dem Verbindungsteil (100) in der Längsebene erstreckt und durch einen longitudinalen Erweiterungswinkel α definiert ist, der zwischen der unteren Fläche (222) und der oberen Fläche (221) gebildet wird, wobei der longitudinale Erweiterungswinkel α einen festen Wert zwischen 3° und 8° aufweist, und wobei die Distanz in der Längsebene zwischen der unteren Fläche (222) und der oberen Fläche (221) an einer gegebenen Position entlang der Längsrichtung (L) eine Grifflänge (H) definiert, und die Distanz in der Längsebene zwischen der unteren Fläche (222) und der Projektion der Griffflügelkante (2233) in der Längsebene an einer gegebenen Position entlang der Längsrichtung (L) eine untere Pfeilhöhe (Fi) definiert, der Quotient zwischen der unteren Pfeilhöhe (Fi) und der Grifflänge (H) ist über den gesamten Haupt-Griffbereich (200) des Griffs (2) entlang der Längsrichtung (L) weitgehend konstant und hat einen festen Wert zwischen 13% und 20%.

2. Messer nach Patentanspruch 1, wobei der longitudinale Erweiterungswinkel α einen festen Wert zwischen 3,5° und 5,5° hat.

3. Messer nach einem der Ansprüche 1 und 2, wobei der Quotient zwischen der unteren Pfeilhöhe (Fi) und der Grifflänge (H) einen festen Wert zwischen 15% und 18% hat, vorzugsweise einen Wert von etwa 17%.

4. Messer nach einem der Ansprüche 1 bis 3, wobei die obere Fläche (221) und die untere Fläche (222) jeweils entlang einer Geraden verlaufen, und wobei jede Griffflügelkante (2233) entlang einer Geraden verläuft.

5. Messer nach einem der Ansprüche 1 bis 4, wobei die Griffflügelkante (2233) im Verhältnis zur Flanke (231) hervorsteht, wobei der innere Winkel zwischen dem oberen Flankenteil (2231) und dem unteren Flankenteil (2232) einen Griffflügelwinkel θ definiert, der vorzugsweise unter 160°, vorzugsweise weiter zwischen 120° und 150°, und vorzugsweise weiter zwischen 135° und 145° liegt.

6. Messer nach einem der Ansprüche 1 bis 5, wobei die Grifflänge (H) des Haupt-Griffbereichs (200) im Bereich der Verbindung mit dem Verbindungsteil (100) einen Wert zwischen 17 mm und 22 mm hat, vorzugsweise einen Wert zwischen 18 mm und 21 mm, weiter vorzugsweise ungefähr 20 mm.

7. Messer nach einem der Ansprüche 1 bis 6, wobei das Verbindungsteil (100)
eine obere Verbindungsfläche (121) umfasst, die sich im Wesentlichen in der Verlängerung des Klingenrückens (11) in der Längsebene erstreckt, wobei die obere Verbindungsfläche (121) den Klingenrücken (11) mit der oberen Fläche (221) des Haupt-Griffbereichs (200) verbindet,
eine untere Verbindungsfläche (121), die in der Längsebene gegenüber der oberen Verbindungsfläche (121) verläuft, wobei die untere Verbindungsfläche (121) das proximale Ende (14) der Klinge (1) mit der unteren Fläche (222) des Haupt-Griffbereichs (200) verbindet,
zwei Verbindungsflanken (123) jeweils auf beiden Seiten der Längsebene und zwischen der oberen Verbindungsfläche (121) und der unteren Verbindungsfläche (121) verlaufend, wobei jede Verbindungsflanke (123) aus einem oberen Verbindungsflankenteil (1231) besteht, das mit der oberen Verbindungsfläche (121) verbunden ist, und einem unteren Verbindungsflankenteil (1232), das mit der unteren Verbindungsfläche (121) verbunden ist, wobei das obere Verbindungsflankenteil (1231) mit dem unteren Verbindungsflankenteil (1232) durch eine hervorstehende Verbindungsgriffflügelkante (1233) verbunden ist, die quer hervorsteht und die am weitesten nach außen quer zur Längsebene verlaufende Bereich der Verbindungsflanke bildet, wobei die Distanz in der Längsebene zwischen der unteren Verbindungsfläche (121) und der oberen Verbindungsfläche (121) an einer gegebenen Position entlang der Längsrichtung (L) eine Verbindungshöhe (HJ) definiert, und die Distanz in der Längsebene zwischen der unteren Verbindungsfläche (121) und der Projektion der Verbindungsgriffflügelkante (1233) in der Längsebene an einer gegebenen Position entlang der Längsrichtung (L) eine untere Verbindungs-Pfeilhöhe (FiJ) definiert, wobei der Quotient zwischen der unteren Verbindungs-Pfeilhöhe (FiJ) und der Verbindungs-Höhe (HJ) sich entlang der Längsrichtung (L) von der Klinge (1) in Richtung des Haupt-Griffbereichs (200) verkleinert.

8. Messer nach Patentanspruch 7, wobei der Quotient zwischen der unteren Verbindungs-Pfeilhöhe (FiJ) und der Verbindungs-Höhe (HJ) einen maximalen Wert zwischen 35% und 55% aufweist, vorzugsweise einen maximalen Wert zwischen 45% und 50%.

9. Messer nach einem der Ansprüche 7 und 8, wobei der Quotient zwischen der unteren Verbindungs-Pfeilhöhe (FiJ) und der Verbindungs-Höhe (HJ) einen minimalen Wert hat, der dem Wert des Quotienten zwischen der unteren Pfeilhöhe (Fi) und der Grifflänge (H) des Haupt-Griffbereichs (200) entspricht.

10. Messer nach einem der Ansprüche 7 bis 9, wobei jede Verbindungsgriffflügelkante (1233) gebogen ist und einen Wendepunkt aufweist, an dem eine Änderung der Krümmung vorliegt, und vorzugsweise wobei die Projektion des Wendepunkts in der Längsebene einen Abstand zum Haupt-Griffbereich (200) zwischen 5 mm und 10 mm hat, vorzugsweise zwischen 6 mm und 9 mm.

11. Messer nach einem der Ansprüche 7 bis 10, wobei das Verbindungsteil (100) des Griffs (2) eine Form mit einer longitudinalen Erweiterung aufweist, die sich von der Klinge (1) in der Längsebene erstreckt und durch einen longitudinalen Erweiterungswinkel bei der Verbindung αJ definiert wird, der zwischen der unteren Verbindungsfläche (121) und der oberen Verbindungsfläche (121) gebildet wird, wobei der longitudinale Erweiterungswinkel bei der Verbindung αJ einen festen Wert zwischen 15° und 20° hat.

12. Messer nach einem der Ansprüche 7 bis 11, wobei die obere Verbindungsfläche (121) entlang einer Geraden verläuft und die untere Verbindungsfläche (121) entlang einer Kurve mit einem Wendepunkt der Fläche verläuft, an dem eine Änderung der Krümmung vorliegt.

13. Messer nach einem der Ansprüche 1 bis 12, wobei der Griff (2) außerdem einen Endbereich (300) umfasst, der an den Haupt-Griffbereich (200) anschließt und sich von diesem erstreckt, wobei der Endbereich (300)
eine obere Endfläche (321) umfasst, die sich im Wesentlichen in der Verlängerung des Klingenrückens (11) in der Längsebene erstreckt, wobei die obere Endfläche (321) mit der oberen Fläche (221) des Haupt-Griffbereichs (200) verbunden ist,
eine untere Endfläche (322), die in der Längsebene und gegenüber der oberen Endfläche verläuft, wobei die untere Endfläche (322) mit der unteren Fläche (222) des Haupt-Griffbereichs (200) verbunden ist,
zwei Endflanken (323) jeweils auf beiden Seiten der Längsebene verlaufen zwischen der oberen Endfläche (321) und der unteren Endfläche (322), wobei jede Endflanke (323) aus einem oberen Endflankenteil (3231) besteht, das mit der oberen Endfläche (321) verbunden ist, und einem unteren Endflankenteil (3232), das mit der unteren Endfläche (322) verbunden ist, wobei das obere Endflankenteil (3231) mit dem unteren Endflankenteil (3232) durch eine quer hervorstehende Endgriffflügelkante (3233) verbunden ist und die am weitesten quer zur Längsebene verlaufende Bereich der Endflanke bildet, wobei die Distanz in der Längsebene zwischen der unteren Endfläche (322) und der oberen Endfläche (321) an einer gegebenen Position entlang der Längsrichtung (L) eine Endhöhen (HE) definiert, und die Distanz in der Längsebene zwischen der unteren Endfläche (322) und der Projektion der Endgriffflügelkante (3233) in der Längsebene an einer gegebenen Position entlang der Längsrichtung (L) eine untere End-Pfeilhöhe (FiE) definiert, wobei der Quotient zwischen der unteren End-Pfeilhöhe (FiE) und der Endhöhen (HE) sich entlang der Längsrichtung (L) von einem freien Ende des Endbereichs (300) in Richtung des Haupt-Griffbereichs (200) verkleinert, und vorzugsweise wobei der Quotient zwischen der unteren End-Pfeilhöhe (FiE) und der Endhöhen (HE) einen minimalen Wert zwischen 0% und 10% hat, vorzugsweise einen minimalen Wert zwischen 2% und 5%.

14. Messer nach einem der Ansprüche 12 und 13, wobei der Quotient zwischen der unteren End-Pfeilhöhe (FiE) und der Endhöhen (HE) einen maximalen Wert hat, der dem Wert des Quotienten zwischen der unteren Pfeilhöhe (Fi) und der Grifflänge (H) des Haupt-Griffbereichs (200) entspricht.

15. Messer nach einem der Ansprüche 1 bis 14, **dadurch gekennzeichnet, dass** es einteilig ist.

## Claims

1. **A knife,** comprising:
∘ a blade (1) having a back of the blade (11) and a sharp blade edge (12) opposite the back of the blade (11), the blade (1) extending along a longitudinal plane along a longitudinal direction (L) between a distal end (13) and a proximal end (14),
∘ a handle (2) extending from the proximal end (14) of the blade (1) in the longitudinal direction (L), the handle (2) having a connecting portion (100) linked to the proximal end (14) of the blade (1), and a main gripping portion (200) extending from the connecting portion (100), the main gripping portion (200) having
- an upper edge (221) extending substantially within the longitudinal plane of the back of the blade (11),
- a lower edge (222) extending within the longitudinal plane and opposite to the upper edge (221),
- two flanks (231) respectively on either side of the longitudinal plane and extending between the upper edge (221) and the lower edge (222),
- each flank (231) being formed by an upper flank portion (2231) linked to the upper edge (221) and a lower flank portion (2232) linked to the lower edge (222), the upper flank portion (2231) being linked to the lower flank portion (2232) via a transversely projecting gripping edge (2233) constituting the outermost flank area furthest out transversely to the longitudinal plane,
in which the main gripping portion (200) of the handle (2) has a shape with a longitudinal flare extending from the connecting portion (100) within the longitudinal plane and defined by a longitudinal flare angle α formed between the lower edge (222) and the upper edge (221), the longitudinal flare angle α having a fixed value of between 3° and 8°, and
wherein the distance within the longitudinal plane between the lower edge (222) and the upper edge (221) at a given position in the longitudinal direction (L) defines a height of the handle (H), and the distance within the longitudinal plane between the lower edge (222) and the projection of the gripping edge (2233) within the longitudinal plane at a given position in the longitudinal direction (L) defines a lower sagitta (Fi), the ratio between the lower sagitta (Fi) and the height of the handle (H) being substantially constant at any point of the main gripping portion (200) of the handle (2) in the longitudinal direction (L) and has a fixed value of between 13% and 20%.

2. The knife according to claim 1, wherein the longitudinal flare angle α has a fixed value of between 3.5° and 5.5%.

3. The knife according to any of claims 1 and 2, in which the ratio between the lower sagitta (Fi) and the height of the handle (H) has a fixed value of between 15% and 18%, preferably a value on the order of 17%.

4. The knife according to any of claims 1 to 3, wherein the upper edge (221) and the lower edge (222) each extend along a straight line, and wherein each gripping edge (2233) extends along a straight line.

5. The knife according to any of claims 1 to 4, in which the gripping edge (2233) projects with respect to the flank (231), the internal angle formed between the upper flank portion (2231) and the lower flank portion (2232) defining a gripping edge angle θ which is preferably less than 160°, more preferably between 120° and 150°, and most preferably between 135° and 145.

6. The knife according to any of claims 1 to 5, wherein the height of the handle (H) of the main gripping portion (200) at the linkage to the connecting portion (100) has a value between 17mm and 22mm, preferably a value between 18mm and 21mm, more preferably on the order of 20mm.

7. The knife according to any of claims 1 to 6, wherein the connecting portion (100) comprises:
∘ an upper connecting edge (121) extending substantially in line with the back of the blade (11) within the longitudinal plane, the upper connecting edge (121) connecting the back of the blade (11) to the upper edge (221) of the main gripping portion (200),
∘ a lower connecting edge (121) extending within the longitudinal plane and opposite to the upper connecting edge (121), the lower connecting edge (121) connecting the proximal end (14) of the blade (1) to the lower edge (222) of the main gripping portion (200),
∘ two connecting flanks (123) on either side of the longitudinal plane, extending between the upper connecting edge (121) and the lower connecting edge (121),
each connecting flank (123) being formed by an upper connecting flank portion (1231) linked to the upper connecting edge (121) and a lower connecting flank portion (1232) linked to the lower connecting edge (121), the upper connecting flank portion (1231) being linked to the lower connecting flank portion (1232) via a transversely projecting connecting gripping edge (1233) constituting the outermost zone of the connecting flank transversely to the longitudinal plane,
in which the distance within the longitudinal plane between the lower connecting edge (121) and the upper connecting edge (121) at a given position in the longitudinal direction (L) defines a height of the connection (HJ), and the distance within the longitudinal plane between the lower connecting edge (121) and the projection of the connecting gripping edge (1233) within the longitudinal plane at a given position in the longitudinal direction (L) defines a lower connecting sagitta (FiJ), the ratio between the lower connecting sagitta (FiJ) and the height of the connection (HJ) decreasing in the longitudinal direction (L) from the blade (1) towards the main gripping portion (200).

8. The knife according to claim 7, in which the ratio between the lower connecting sagitta (FiJ) and the height of the connection (HJ) has a maximum value of between 35% and 55%, preferably a maximum value of between 45% and 50%.

9. The knife according to any of claims 7 and 8, in which the ratio between the lower junction sagitta (FiJ) and the junction height (HJ) has a minimum value equal to the value of the ratio between the lower sagitta (Fi) and the height of the handle (H) of the main gripping portion (200).

10. The knife according to any of claims 7 to 9, wherein each junction gripping edge (1233) is curved and comprises an inflection point at which a change in concavity is present, and preferably wherein the projection of the inflection point within the longitudinal plane is at a distance from the main gripping portion (200) of between 5 mm and 10 mm, preferably between 6 mm and 9 mm.

11. The knife according to any of claims 7 to 10, in which the connecting portion (100) of the handle (2) has a longitudinally flared shape extending from the blade (1) within the longitudinal plane and defined by a longitudinal connecting flare angle αJ formed between the lower connecting edge (121) and the upper connecting edge (121), the longitudinal connecting flare angle αJ having a fixed value of between 15° and 20°.

12. The knife according to any of claims 7 to 11, wherein the upper connecting edge (121) extends in a straight line and the lower connecting edge (121) extends in a curved line having an edge inflection point at which a change in concavity is present.

13. The knife according to any of claims 1 to 12, wherein the handle (2) further comprises an end portion (300) linked to and extending from the main gripping portion (200), the end portion (300) comprising:
• an edge of the upper end (321) extending substantially in line with the back of the blade (11) within the longitudinal plane, the edge of the upper end (321) being linked to the top edge (221) of the main gripping portion (200),
• a lower end section (322) extending within the longitudinal plane and opposite to the upper end section, the lower end section (322) being linked to the lower section (222) of the main gripping portion (200),
• two end flanks (323) respectively on either side of the longitudinal plane and extending between the edge of the upper end (321) and the edge of the lower end (322),
each end flank (323) being formed by an upper end flank portion (3231) linked to the edge of the upper end (321) and a lower end flank portion (3232) linked to the edge of the lower end (322), the upper end flank portion (3231) being linked to the lower end flank portion (3232) via a transversely projecting end of the gripping edge (3233) constituting the outermost zone of the end flank transversely with respect to the longitudinal plane,
in which the distance within the longitudinal plane between the edge of the lower end (322) and the edge of the upper end (321) at a given position in the (L) defines a height of the end (HE), and the distance within the longitudinal plane between the lower end portion (322) and the projection of the end of the gripping edge (3233) within the longitudinal plane at a given position in the longitudinal direction (L) defines a lower end sagitta (FiE), the ratio between the lower end sagitta (FiE) and the height of the end (HE) increasing in the longitudinal direction (L) from a free end of the end portion (300) towards the main gripping portion (200), and preferably wherein the ratio of the lower end sagitta (FiE) to height of the end (HE) has a minimum value between 0% and 10%, preferably a minimum value between 2% and 5%.

14. The knife according to any of claims 12 and 13, wherein the ratio between the lower end sagitta (FiE) and the end height (HE) has a maximum value equal to the value of the ratio between the lower sagitta (Fi) and the height of the handle (H) of the main gripping portion (200).

15. The knife according to any of claims 1 to 14, **characterized in that** it is monobloc.
